# EUROPÄISCHE PATENTSCHRIFT

(11) **EP 0 581 271 B1**
(45) Veröffentlichungstag und Bekanntmachung des Hinweises auf die Patenterteilung: **16.10.1996**
(21) Anmeldenummer: 93112084.4
(22) Anmeldetag: 28.07.1993
(51) Int. Cl.: B65D 19/16

(54) **Ökologische Gesichtspunkte berücksichtigender Transportbehälter**
Container, which takes into account ecological points of view
Récipient de transport prenant en considération des points de vue écologiques

(30) Priorität: 28.07.1992 DE 9210341 U
(43) Veröffentlichungstag der Anmeldung: 02.02.1994
(73) Patentinhaber: SIEMENS AKTIENGESELLSCHAFT, 80333 München (DE); CITA GESELLSCHAFT FÜR VERPACKUNG UND LOGISTIK mbH, D-45131 Essen (DE)
(72) Erfinder: Glettenberg, Günther, D-45257 Essen (DE); Hover, Dieter, D-45130 Essen (DE); Gies, Holger, D-45279 Essen (DE)
(74) Vertreter: Fuchs, Franz-Josef, Dr.-Ing.

(56) Entgegenhaltungen:
- AU-D- 4 412 085
- CH-A- 679 659
- US-A- 4 646 928
- US-A- 4 684 034

## Beschreibung

Die Erfindung betrifft einen im Leerzustand zusammenlegbaren Transportbehälter, vorzugsweise in Standard-Palettenformat, der zur Aufnahme von insbesondere standfähigem Transportgut ausgebildet ist und aus einem Boden, einem Deckel und einem faltbaren Mantel besteht. Entsprechende Transportbehälter sind bekannt, z.B. aus der CH-A-679 659. Der aus der CH-A-679 659 bekannte Transportbehälter ist jedoch für den Transport von standfähigem Transportgut o.ä. nicht besonders geeignet. Es besteht aus Wellpappe. Nach Gebrauch muß er vernichtet werden. Seine Ausbildung entspricht im wesentlichen einem faltbaren Karton.

Es ist Aufgabe der Erfindung, einen Transportbehälter anzugeben, der, auch ökologische Gesichtspunkte berücksichtigend, leicht und dabei mehrwegfähig ist und eine Weiterverwendung der einzelnen Teile nach Erreichen der Lebensdauer des Transportbehälters oder insbesondere bei der Verwendung als Einwegbehälter, z.B. bei Transporten in die dritte Welt, erlaubt.

Die Aufgabe wird dadurch gelöst, daß Boden und Deckel aus Holz bestehen und formschlüssig wirkende Nuten aufweisen und mit dem faltbaren, ebenfalls aus Holz bestehenden Mantel durch Spannelemente, insbesondere durch Flachspannelemente, die im wesentlichen aus Blechteilen bestehen, aber auch durch Umreifungselemente zu einer Verpackungseinheit verbindbar sind.

Durch die erfindungsgemäße Ausbildung wird ein zuverlässig zu hantierender und einfach zusammenbaubarer Transportbehälter geschaffen, der, insbesondere in seiner einfachsten Form, die ökologischen Gesichtspunkte, die immer wichtiger werden, in Erfüllung der Aufgabe berücksichtigt. Vorteilhaft bestehen alle Teile aus vorzugsweise unbehandeltem Holz oder soweit wie möglich aus Holz. Als Holz wird Fichten-, Tannen- oder Kiefernholz verwendet, insbesondere in der Form von mehrlagigem, vorzugsweise unbehandeltem, also unlackiertem und ungetränktem Sperrholz.

In einer besonders als Mehrweg-Behälter geeigneten Ausführung weisen Deckel und Boden an den Kanten Verstärkungen auf, die vorzugsweise als Winkelprofile ausgebildet sind und zwischen deren äußerem Schenkel und der Seite des Deckels bzw. Bodens die Nuten für das Einstecken der Steck- bzw. Faltwand gebildet werden. So ergibt sich eine strapazierfähige, an rauhen Gabelstaplerbetrieb angepaßte Ausführung des Transportbehälters, die besonders für einen Verschluß durch Flachspannelemente, die in den faltbaren Mantel angeordnet sind, geeignet ist, da die Flachspannelemente in die Winkelprofile eingreifen oder diese übergreifen können. Ebenso wie mit Winkelprofilen ist aber auch eine Verstärkung mit einem Holzrahmen möglich. Dabei kann die freie Seite des Holzrahmens vorteilhaft ein Einschubprofil, insbesondere aus Metall, aufweisen.

In der Ausführung als ein- oder mehrteiliger faltbarer Mantel besitzt die Steckwand an den Faltkanten Scharnierbänder, die insbesondere durch Spreiznieten befestigt sind. So ergibt sich eine einfach herzustellende Faltwand. Bei der Verwendung von Spreiznieten, die von innen eingesetzt werden, ergibt sich dabei eine glatte Außenfläche der Faltwand bei einfacher Montage. Eine Befestigung der Winkelprofile des Holzrahmens o.ä. an Boden und Deckel ist ebenso durch Spreiznieten möglich, wobei sich die gleichen Vorteile wie bei der Spreiznietenbefestigung der Scharniere ergeben. Da Spreiznieten leicht und einfach ausgebohrt werden können, ergibt sich eine leichte Lösbarkeit und Wiederverwendbarkeit der Kantenverstärkungen.

Auf dem Boden des Transportbehälters werden vorteilhaft als Transportgutstell- und Spannvorrichtung dienende Falzbretter angeordnet, die parallel verlaufen und zwischen denen sich Schieberillen für Spannhilfsmittel befinden, wobei die Spannhilfsmittel vorteilhaft als Schieber ausgebildet sind. Die Schieber können als Winkelprofilstücke mit Langbolzen zur Aufnahme von, vorzugsweise elastischen, Spanngurten ausgebildet sein. So ergibt sich eine leicht positionierbare Befestigungsmöglichkeit für Spanngurte, die es erlaubt, auf Hohlraum-Ausfüllmaterial in den Transportbehältern zu verzichten und die transportierten Güter einzeln oder in Gruppen, wie z.B. Maschinen in Containern, zu verzurren. Gegenüber einer Verpackung mit Füllmaterial ergibt sich in der Regel kein größerer Arbeitsaufwand und durch den Verzicht auf das unter ökologischen Gesichtspunkten bedenkliche Füllmaterial wird eine in allen Einzelheiten ökologisch einwandfreie Transport- und Verpackungssystemeinheit erhalten.

Die Flachspannelemente sind vorzugsweise als aufnietbare und im wesentlichen in den faltbaren Mantel einsetzbare, Blech-Excenterspannverschlüsse ausgebildet. Insbesondere werden sogenannte, handelsübliche, Catches verwendet. Derartige aus Stahlblech und einfachen Bolzen bestehende Catches sind als Großserienteile kostengünstig beschaffbar und, da sie aus Stahlblech bestehen, ökologisch weitgehend unbedenklich. Sie können nicht nur häufig wiederverwendet werden, sondern auch, ebenso wie die Winkelprofile oder die Profile an den Holzrahmen, die vorzugsweise aus Aluminium bestehen, schließlich einfach und selbst in der dritten Welt, recycelt werden.

Von besonderem Vorteil ist es, daß derartige Catches mit Öffnungen oder Taschen für das Durchziehen von Plombenbändern versehen werden können bzw. bereits versehen sind. So kann einschlägigen Zollvorschriften Rechnung getragen werden. Bei mehrteiligen Faltmänteln greifen die Catches in Chatchösen in den faltbaren Mänteln bzw. in den Holzrahmen ein. Auch die Catches bestehen vorteilhaft aus recyclebarem Blech.

Als Material für Boden und Deckel sowie die Steck- bzw. Faltwand wird vorteilhaft mehrschichtiges, wasserfest verleimtes Nadelsperrholz, wie bereits erwähnt, Fichte, Tanne oder Kiefer, in der Verleimungsqualität AW 100 mit Phenolharzverleimung gewählt. Ein derartiges Sperrholz ist aus baubiologischer Sicht unbedenklich und auch für den Wohnbereich einsetzbar. Es kann also in der dritten Welt weiterverwendet werden, ebenso wie die Verstärkungs-Aluminiumprofile. Das gleiche gilt im übrigen bei der Verwendung von leichten Baustahlprofilen als Verstärkungen. Die Erfindung wird anhand von Zeichnungen näher erläutert, aus denen weitere vorteilhafte Einzelheiten zu ersehen sind. Im einzelnen zeigen:
- FIG 1: die einzelnen Teile eines erfindungsgemäßen Transportbehälters in kantenverstärkter Ausführung in Explosionsdarstellung,
- FIG 2: einen Transportbehälter in geschlossenem Zustand,
- FIG 3: einen vorzugsweise verwendeten Blech-Excenter-Spannverschluß mit einem Eingriffbügel in ein Winkelprofil,
- FIG 4: einen Behälterboden mit aufgesetzten Falzbrettern,
- FIG 5: ein beispielhaftes Winkelprofilstück mit Langbolzen zur Befestigung von zurrgurten,
- FIG 6: eine Explosionsdarstellung eines Transportbehälters mit mehrteiligem Faltmantel und
- FIG 7: ein H-Profil auf einem Faltmantelteil bzw. auf einem Holzrahmen an dem Boden oder Deckel.

In FIG 1 bezeichnet 1 den Boden und 14 den Deckel des Behälters mit den jeweiligen Winkelprofilen 2 und 16. Zwischen dem Boden 1 und dem Deckel 14 sowie den jeweiligen Winkelprofilen 2 und 16 sind formschlüssig wirkende Nuten 3 und 15 ausgebildet, in die der Faltmantel 9 im ausgefalteten Zustand einsteckbar ist. Auf dem Boden 1 sind, vorzugsweise standfähige, Transportgüter 6 angeordnet, z.B. wie im Beispiel gezeigt Getriebemotoren, die mit Spannelementen 7, z.B. elastischen Gurten, arretiert sind. Die Spannelemente 7 weisen vorzugsweise Spannschlösser 5 auf, die hier in prinzipieller Darstellung gezeigt sind. Die Spannelemente 7, z.B. Gurte, greifen an verschieblichen Winkelabschnitten 4 im Boden 1 an und können so individuell zu den Transportgütern positioniert werden. Als Spannschlösser 5 kommen sowohl lösbare als auch unlösbare Bandklemmen in Frage.

Die Winkelprofilstücke 4 sind vorteilhaft als Schieber ausgebildet, die in Rillen 8 verschieblich sind. Der Faltmantel 9 weist an seinen Längsseiten Arretierungselemente 11 mit Eingriff- bzw. Übergriffbügeln (12) auf, die vorzugsweise als Catches ausgebildet sind. Um die gewünschte Faltbarkeit zu erreichen, besitzt der Faltmantel 9 Scharniere 10 zur Verbindung seiner Längsseiten mit den einfaltbaren Seitenteilen 13. Die Scharniere 10 sind vorzugsweise durch Spreiznieten mit dem Holz der Faltmantelteile verbunden. Auch die Winkelprofile 2 und 16 sind vorzugsweise durch Spreiznieten mit dem Holz des Bodens und des Deckels verbunden, desgleichen die Catches. Wie sich herausgestellt hat, sind Spreiznieten für den vorgesehenen Verwendungszweck besonders geeignet, da sie leicht und einfach zu montieren und auch relativ einfach zu demontieren sind.

In FIG 2 bezeichnet 21 den eigentlichen Transportbehälter mit einem unteren, die Kanten verstärkenden, Winkelprofil 23. Dieses untere Profil 23 wird vorteilhaft durch einen übergreifenden Bügel mit dem Excenter-Spannverschluß verbunden. Es ist jedoch ebenso eine Ausbildung wie in FIG 3 gezeigt möglich, hier greift der Bügel 19 in ein Langloch 20 im Winkelprofil ein. Der Catch 17 weist wie ersichtlich Bohrungen 18, z.B. am Klappgriff und einem Ösensteg zur Aufnahme des Fadens einer Verplombung auf. Die Verwendung von Catches ist für die erfindungsgemäßen Transportbehälter nicht zwingend, es können auch umlaufende Bänder o.ä., die jedoch nicht so einfach plombierbar sind, Hakenverschlüsse usw. eingesetzt werden. Die Art der Spannelemente ist den jeweiligen Anforderungen der Transportgüter und des Versandgebietes anzupassen.

In FIG 4, die Einzelheiten der Stellfläche des Bodens zeigt, bezeichnet 24 das äußere Winkelprofil, 25 die aufgesetzten Falzbretter und 27 eine Rille zwischen den Falzbrettern 25. Wie ersichtlich ergibt sich auf den Falzbrettern 25,die auf den eigentlichen Bodengrundkörper aufgesetzt sind, eine ebene Stellfläche, die es erlaubt, alle gängigen, stell- oder stapel fähigen Transportgüter positioniert in stehender oder gestapelter Lage zu arretieren.

Die Form eines vorteilhaften Winkelprofilstückes für die Befestigung der Spannelemente 32 am Boden zeigt FIG 5. Hier bezeichnet 30 ein Winkelprofilstück, das in Form eines Schiebers ausgebildet ist und in Falzen 26 in den Falzbrettern 28 und 29 gleiten kann. Die Falzbretter 28 und 29 selbst sind über nicht gezeigte Stege, auch diese bevorzugt in Form von Brettern, durch Niete oder Schrauben mit dem Grundkörper des Bodens verbunden. Durch das Einsetzen des Winkelprofilstückoberteils in die Falz 26 ergibt sich auch auf der Oberseite der Falzbretter 28 und 29 eine glatte Fläche zum problemlosen Stellen der Transportgüter.

In FIG 6, die beispielhaft einen Transportbehälter mit einem zweiteiligen Faltmantel zeigt, bezeichnet 35 ein unteres Faltmantelteil und 36 ein oberes Faltmantelteil. Die Faltmantelteile 35 und 36 sind zwischen dem Boden 34 mit einem Holzrahmen 46 sowie einem Deckel 33 mit einem Holzrahmen 37 angeordnet. Jeweils alternierend weisen die Faltmantelteile 35 und 36, der Boden 35 sowie der Deckel 33 Catches 39,41 und 43 mit Catchösen 38,40 und 42 auf. Die Holzrahmen 46 sowie die Faltmantelteile 35 und 36 besitzen Einschubprofile, z.B. 44 und 45, vorteilhaft aus Metall. Die Höhe der Holzrahmen und die Positionen der Catches 43 und Catchösen 38 sind dabei sehr vorteilhaft derart bemessen, daß die eingeklappten Faltmantelteile, z.B. 35 und 36, im Hohlraum zwischen den Holzrahmen 37 und 46 angeordnet werden können, wenn der Boden 34 und der Deckel 33 aufeinander gelegt werden. So ergibt sich ein kleines Rück transportvolumen der Transportbehälter in sicher stapelbaren, vorteilhaft geschlossenen Einheiten.

In FIG 7 bezeichnet 47 das Holz eines Faltwandteils oder eines Rahmens, 48 einen Spreizniet und 49 ein H-Profil. Auf der dem Holz des Faltwandteils oder des Rahmens gegenüberliegenden Seite ist das H-Profil offen und bildet eine Nut 50 aus, in die ein Wandteil oder ein Rahmenteil eingeschoben werden kann.

In der einfachsten Form besteht der erfindungsgemäße Transportbehälter aus einem Deckel und einem Boden ohne Kantenverstärkung und mit nach innen gerückten durchgehenden Nuten. In diese können sowohl der erfindungsgemäße faltbare Mantel als auch einzelne Steckbretter eingesteckt werden, für die Stabilität und den Zusammenhalt der einzelnen Teile sorgt dabei ein ein- oder mehrteiliges Spannelement, das bevorzugt in der gezeigten Weise ausgeführt ist. Besonders vorteilhaft ist die in den FIG 1 bis 7 gezeigte, mit Metallprofilen verstärkte, Ausbildung. Auf jeden Fall bleibt die vollständige Zusammenlegbarkeit, die ökologisch einwandfreie Gesamtausführung mit der Möglichkeit der Verwendung ohne Füllmaterial zwischen den Transportgütern und die kostengünstige Herstellbarkeit, vorteilhaft auch in Werkstätten der Dritten Welt oder Behindertenwerkstätten, erhalten.

## Patentansprüche

1. Im Leerzustand zusammenlegbarer Transportbehälter, vorzugsweise in Standard-Palettenformat, der zur Aufnahme von insbesondere standfähigem Transportgut ausgebildet ist und aus einem Boden (1), einem Deckel (14) und einem faltbaren Mantel (9) besteht, **dadurch gekennzeichnet**, daß Boden (1) und Deckel (14) aus Holz bestehen und für die Konten des Montels (9) formschlüssig wirkende Nuten (3,15) aufweisen und mit dem faltbaren, ebenfalls aus Holz bestehenden Mantel (9) durch Spannelemente (11,12;22), insbesondere durch Flachspannelemente, die im wesentlichen aus Blechteilen bestehen, aber auch durch Umreifungselemente, zu einer Verpackungseinheit verbindbar sind.

2. Transportbehälter nach Anspruch 1, **dadurch gekennzeichnet**, daß der faltbare Mantel (9,21), der Deckel (14) und der Boden (1) aus insbesondere mehrlagigem, vorzugsweise unbehandeltem Sperrholz bestehen.

3. Transportbehälter nach Anspruch 1 oder 2, **dadurch gekennzeichnet**, daß der Deckel (14) und der Boden (1) an den Kanten Verstärkungen aufweisen, die vorzugsweise als Winkelprofile (2,16) ausgebildet sind und zwischen deren äußerem Schenkel und der Seite des Deckels oder des Bodens Nuten (3,15) für das Einstecken des faltbaren Mantels (9,21) gebildet werden.

4. Transportbehälter nach Anspruch 1 oder 2, **dadurch gekennzeichnet**, daß der Deckel (33) und/oder der Boden (34) an den Kanten Verstärkungen aufweisen, insbesondere in Form eines Holzrahmens (46,37) mit aufgesetzten Metallprfilen, die Nuten für das Einstecken des faltbaren Mantels (35,36) aufweisen.

5. Transportbehälter nach Anspruch 1, 2, 3 oder 4, **dadurch gekennzeichnet**, daß der faltbare Mantel (9,21) an den Faltkanten Scharnierbänder (10), insbesondere durch Spreiznieten befestigte Scharnierbänder (10), aufweist.

6. Transportbehälter nach Anspruch 1, 2, 3 oder 4, **dadurch gekennzeichnet**, daß der faltbare Mantel mehrteilig ausgebildet ist, wobei zwischen den einzelnen Teilen (35,36) des faltbaren Mantels Verbindungsprofile, insbesondere Profile (50) in H-Form, angeordnet sind.

7. Transportbehälter nach einem der Anspruch 1 bis 6, **dadurch gekennzeichnet**, daß auf dem Boden eine Transportgutstell- und Spannvorrichtung, insbesondere in Form von Falzbrettern (25), angeordnet ist, wobei die Falzbretter (25) parallel verlaufen und zwischen sich Verschieberillen (8,27) für Spannhilfsmittel (4) bilden und wobei die Falzbretter (25) mit dem Boden vernietet oder verschraubt sind, insbesondere durch Spreiznieten.

8. Transportbehälter nach anspruch 6 oder 7, **dadurch gekennzeichnet**, daß die Spannhilfsmittel (4) als Schieber ausgebildet sind, insbesondre als Schieber, die aus Winkelprofilstücken (30) gebildet sind.

9. Transportbehälter nach Anspruch 8, **dadurch gekennzeichnet**, daß die Schieber oberhalb der Transportgutstellebene Langbolzen (31) oder Zurrhaken zur Aufnahme von, vorzugsweise elastischen Spanngurten (7,32) aufweisen.

10. Transportbehälter nach einem der Anspruche 1 bis 9, **dadurch gekennzeichnet**, daß die Flachspannelemente als aufnietbare und im wesentlichen in den faltbaren Mantel einsetzbare Blech-Exzenterspannverschlüsse (11) ausgebildet sind, insbesondere als sogenannte Catches (17).

11. Transportbehälter nach Anspruch 10, **dadurch gekennzeichnet**, daß die Flachspannelemente Hakenbleche (12,19) zum Eingriff in, gegebenenfalls auch zum Übergriff über die Deckel- und Bodenkantenverstärkungen aufweisen.

12. Transportbehälter nach einem der vorhergehenden Ansprüche, **dadurch gekennzeichnet**, daß seine Einzelteile aus für Weiterverwendungszwecke, z.B. auch Wohnzwecke, unbedenklichen Materialien, z.B. aus Holz und zumindest recyclebarem Metall, z.B. Aluminium oder Eisen bestehen.

## Claims

1. Transport container, preferably in standard pallet format, which can be folded up in the empty state and is constructed for receiving, in particular, goods to be transported that can stand, and consists of a base (1), a lid (14) and a collapsible casing (9), characterised in that the base (1) and lid (14) consist of wood and have grooves (3, 15) which act in a form-locking manner for the edges of the casing (9), and said base and lid can be connected to the collapsible casing (9), which likewise consists of wood, by clamping elements (11, 12; 22), in particular by flat clamping elements, which substantially consist of sheet-metal portions, but also by hooping elements, to form a packing unit.

2. Transport container according to claim 1,
characterised in that the collapsible casing (9, 21), the lid (14) and the base (1) consist of plywood which is in particular multi-layered and preferably untreated.

3. Transport container according to claim 1 or 2, characterised in that at the edges the lid (14) and the base (1) have reinforcements which are preferably constructed as angle profiles (2, 16), and formed between the outer limb of said reinforcements and the side of the lid or of the base are grooves (3, 15) for inserting the collapsible casing (9, 21).

4. Transport container according to claim 1 or 2, characterised in that at the edges the lid (33) and/or the base (34) have reinforcements, in particular in the form of a wooden frame (46, 37) having metal profiles placed thereon, which metal profiles have grooves for inserting the collapsible casing (35, 36).

5. Transport container according to claim 1, 2, 3 or 4, characterised in that at the folding edges the collapsible casing (9, 21) has strap hinges (10), in particular strap hinges (10) which are fastened by expanding rivets.

6. Transport container according to claim 1, 2, 3 or 4, characterised in that the collapsible casing is constructed in several parts, with connecting profiles, in particular profiles (50) in the shape of an H, being arranged between the individual parts (35, 36) of the collapsible casing.

7. Transport container according to one of the claims 1 to 6, characterised in that arranged on the base is a device for positioning and clamping goods to be transported, in particular in the form of grooved boards (25), with the grooved boards (25) extending in a manner such that they are parallel and forming between each other sliding channels (8, 27) for clamping aids (4), and with the grooved boards (25) being riveted or screwed onto the base, in particular by expanding rivets.

8. Transport container according to claim 6 or 7, characterised in that the clamping aids (4) are constructed as slides, in particular as slides which are formed from angle profile pieces (30).

9. Transport container according to claim 8,
characterised in that above the positioning plane of the goods to be transported, the slides have longitudinal pins (31) or locking hooks for receiving clamping belts (7, 32), which are preferably elastic.

10. Transport container according to one of the claims 1 to 9, characterised in that the flat clamping elements are constructed as sheet-metal eccentric clamping locks (11), in particular as so-called catches (17), which can be riveted and can be inserted substantially into the collapsible casing.

11. Transport container according to claim 10,
characterised in that the flat clamping elements have sheet metal hooks (12, 19) for engaging in, and possibly for overlapping as well, the lid reinforcements and base reinforcements.

12. Transport container according to one of the preceding claims, characterised in that for purposes of reuse, e.g. domestic purposes, the individual portions of said transport container consist of harmless materials, for example wood, and of metal which can at least be recycled, for example aluminium or iron.

## Revendications

1. Conteneur de transport repliable quand il est vide, de préférence de format palette normalisée, qui est conçu pour la réception notamment de produit à transporter pouvant notamment tenir debout, et constitué d'un fond (1), d'un couvercle (14) et d'une surface latérale (9) pliable, caractérisé en ce que le fond (1) et le couvercle (14) sont en bois et comportent des rainures (3, 15) agissant par forme complémentaire sur les bords de la surface latérale (9) et peuvent être reliés à la surface latérale (9) pliable, également en bois, par l'intermédiaire d'éléments (11, 12, 22) de blocage, notamment d'éléments de blocage plats qui sont pour l'essentiel constitués de pièces de tôle, mais également par l'intermédiaire d'éléments d'enrubannage, de manière à former une unité d'emballage.

2. Conteneur de transport suivant la revendication 1, caractérisé en ce que la surface latérale (9, 21) pliable, le couvercle (14) et le fond (1) sont en bois contreplaqué, notamment à plusieurs couches, de préférence non traité.

3. Conteneur de transport suivant la revendication 1 ou 2, caractérisé en ce que le couvercle (14) et le fond (1) comportent des renforcements sur les bords, qui sont de préférence sous la forme de profilés (2, 16) en équerre et entre la tranche extérieure de ces profilés et le côté du couvercle ou du fond, il est formé des rainures (3, 15) pour l'insertion de la surface latérale (9, 21) pliable.

4. Conteneur de transport suivant la revendication 1 ou 2, caractérisé en ce que le couvercle (33) et/ou le fond (34) comportent des renforcements sur les bords, notamment sous la forme d'un cadre (46, 37) en bois sur lequel sont appliqués des profilés métalliques, qui comportent des rainures pour l'insertion de la surface latérale (35, 36) pliable.

5. Conteneur de transport suivant la revendication 1, 2, 3 ou 4, caractérisé en ce que la surface latérale (9, 21) pliable comporte des bandes charnières (10) sur les bords pliés, notamment des bandes charnières (10) fixées par des rivets à expansion.

6. Conteneur de transport suivant la revendication 1, 2, 3 ou 4, caractérisé en ce que la surface latérale pliable est formée de plusieurs parties, des profilés de liaison notamment des profilés (50) en forme de H, étant disposés entre les différentes parties (35, 36) de la surface latérale pliable.

7. Conteneur de transport suivant l'une des revendications 1 à 6, caractérisé en ce qu'un dispositif de serrage et de maintien de produits à transporter, notamment sous la forme de planches (25) rainurées, est disposé sur le fond, les planches (25) rainurées s'étendant parallèlement et formant entre elles des rainures (8, 27) de coulissement pour des moyens (4) de blocage d'appoint et les planches (25) rainurées étant vissées ou rivetées au fond, notamment par des rivets à expansion.

8. Conteneur de transport suivant la revendication 6 ou 7, caractérisé en ce que les moyens (4) de blocage d'appoint sont formés en tant que coulisseau, notamment en tant que coulisseau formé de pièces (30) de profilés en équerre.

9. Conteneur de transport suivant la revendication 8, caractérisé en ce que le coulisseau comporte au-dessus du plan de pose du produit à transporter des axes (31) oblongs ou des crochets de serrage pour recevoir des sangles (7, 32) de serrage, de préférence élastiques.

10. Conteneur de transport suivant l'une des revendications 1 à 9, caractérisé en ce que les éléments de blocage plats sont formés en tant que fermetures (11) en tôle à excentrique pouvant être rivetées et insérées sensiblement dans la surface latérale pliable, notamment des fermetures dites catchs (17).

11. Conteneur de transport suivant la revendication 10, caractérisé en ce que les éléments de blocage plats comportent des tôles (12, 19) formant des crochets destinés à pénétrer dans les renforcements de bords de fond et de couvercle, et éventuellement aussi pour s'y accrocher.

12. Conteneur de transport suivant l'une des revendications précédentes, caractérisé en ce que ses diverses parties sont constituées de matériaux acceptables pour des utilisations ultérieures, par exemple à des fins d'habitation, par exemple en bois et en un métal pouvant au moins être recyclé, par exemple l'aluminium ou le fer.
